# EUROPÄISCHE PATENTSCHRIFT

(11) **EP 0 267 542 B1**
(45) Veröffentlichungstag und Bekanntmachung des Hinweises auf die Patenterteilung: **24.04.1991**
(21) Anmeldenummer: 87116321.8
(22) Anmeldetag: 05.11.1987
(51) Int. Cl.: E04H 3/12

(54) **Fahrwerk für eine verfahrbare Tribüne**
Wheel set for a mobile terrace
Train de roues pour tribune mobile

(30) Priorität: 11.11.1986 DE 3638506
(43) Veröffentlichungstag der Anmeldung: 18.05.1988
(73) Patentinhaber: Bayerische Bühnenbau GmbH, D-8480 Weiden/Opf. (DE)
(72) Erfinder: Bauer, Michael, D-8451 Freihung (DE)
(74) Vertreter: Sajda, Wolf E., Dipl.-Phys.

(56) Entgegenhaltungen:
- FR-A- 1 089 634
- US-A- 2 870 492
- US-A- 2 877 507
- US-A- 2 968 841
- US-A- 3 525 184

## Beschreibung

Die Erfindung betrifft ein Fahrwerk für eine verfahrbare Tribüne, insbesondere eine ausziehbare Tribüne, mit Laufrollen, die an Tribünenfüßen derart einziehbar gelagert sind, daß im eingezogenen Zustand der Laufrollen an den Tribünenfüßen befestigte Auflageflächen mit dem Untergrund (Hallenboden) zur Einleitung der Verkehrslast in Kontakt kommen, wobei die Laufrollen über fluidbetätigte Hubeinrichtungen ein-/ausfahrbar gelagert sind und wobei die Hubeinrichtungen ein fluiddichtes Kissen aufweisen.

Derartige Tribünen, die auch als Teleskop-Tribünen bezeichnet werden, können dann, wenn sie nicht gebraucht werden, zusammengeschoben und in Nischen oder im Boden versenkt werden. Benötigt man Sitzplätze, so werden die Tribünen ausgefahren, wozu Laufrollen an den Tribünenfüßen angebracht sind.

Es ist bekannt, die Laufrollen über Federn nach oben "einziehbar" zu lagern, wobei die Federn so ausgebildet und angeordnet sind, daß die Laufrollen im unbelasteten Zustand der Tribüne über Auflageflächen hervorstehen. Wenn aber die Tribüne durch die Zuschauer belastet wird, werden die Federn zusammengedrückt und die Auflageflächen kommen mit dem Untergrund in Kontakt. Die Federn werden im algemeinen so steif gewählt, daß bei etwa 10 % der maximalen Verkehrslast die Auflageflächen mit dem Untergrund in Kontakt kommen.

Da derartige Tribünen vor allem in Sälen und Hallen verwendet werden, stellt die Belastung des Hallenbodens aufgrund dessen Empfindlichkeit ein großes Problem dar. Um keine zu hohen Flächendrücke auf den Hallenboden aufzubringen, fordert z.B. die DIN 18032 (Teil 5, Punkt 4.3) bestimmte Mindestmaße für die Laufrollen.

Ein weiteres Problem bei derartigen Tribünen besteht darin, daß diese schon dann standfest sein müssen, wenn der erste Zuschauer die Tribüne betritt. Aus diesem Grund werden oftmals noch gesonderte Feststeller vorgesehen, die die Tribüne auch im unbelasteten Zustand arretieren.

Bei der oben beschriebenen Feder-Konstruktion tritt nun das Problem auf, daß dann, wenn die Tribüne abgesenkt ist, also die Auflageflächen mit dem Hallenboden in Kontakt sind, zwar der größte Teil der Verkehrslast über die großflächigen Auflageflächen in den Untergrund eingeleitet wird, die 10 % der Verkehrslast aber, die zum Einziehen der Laufrollen benötigt werden, drücken ständig die Laufrollen auf den Hallenboden. Während des Verfahrens der Tribüne sind zwar die Flächendrücke ungefährlich, der Hallenboden wird nicht bleibend verformt, wenn aber die Tribüne längere Zeit steht, so drücken die Rollen immer auf die gleiche Stelle, so daß selbst bei nur 10 % der Verkehrslast, die über die Laufrollen in den Boden eingeleitet werden, eine bleibende Verformung auftreten kann. Dabei ist zu beachten, daß die Rollen im ausgefahrenen Zustand der Tribüne stets dieselbe Position einnehmen.

Fahrwerke der eingangs genannten Art sind im wesentlichen aus der US-A 3,525,184 bekannt. Dort sind bewegliche Sitzeinheiten vorgesehen, wobei an der Unterseite eines Tribünenbereiches eine Vielzahl von Drehgestellen mit einzeln gelagerten Laufrollen angeordnet sind. Diese Laufrollen sind drehbar an Armen gelagert, die um horizontale Achsen schwenkbar sind, so daß sie aus einer zurückgezogenen Ruhestellung in eine ausgefahrene Arbeitsstellung schwenkbar sind, in der die Tribüne verfahren werden kann. Am freien Ende des die Laufrolle tragenden Armes greift für jede solche Laufrolle ein einzelnes Luftkissen an, welches am Hauptrahmen befestigt ist und dazu dient, den jeweiligen Arm mit der daran gelagerten Laufrolle zu verschwenken. Die entsprechenden Lager, Schwenkarme, Betätigungseinrichtungen und Luftkissen sind für jede Laufrolle gesondert vorgesehen.

In der US-A-2,877,507 ist eine verfahrbare Tribüne mit Laufrollen angegeben, die an Tribünenfüßen derart einziehbar gelagert sind, daß im eingezogenen Zustand der Laufrollen an den Tribünenfüßen befestigte Auflageflächen mit dem Untergrund in Kontakt kommen, wobei die Laufrollen über fluidbetatigte Hubeinrichtungen ein-/ausfahrbar gelagert sind. Die Laufrollen werden dort jeweils einzeln betätigt, und zwar entweder mit einer Kippbewegung über einen Kniehebel, oder aber über einzelne Hydraulikkolben, die in vertikaler Richtung verschiebbar in einem entsprechenden Gerüst gelagert sind. Deswegen sind auch Einzelführungen bzw. Lager für die jeweiligen Rollen erforderlich, um diese aus der Ruhestellung in die Arbeitsstellung und umgekehrt zu bewegen.

Aufgabe der Erfindung ist es daher, ein Fahrwerk der eingangs genannten Art dahingehend weiterzubilden, daß bei einfachem Aufbau eine hohe Standfestigkeit bei niedriger Bodenbelastung sichergestellt ist.

Die erfindungsgemäße Lösung besteht darin, ein Fahrwerk der in Rede stehenden Art so auszubilden, daß eine Halteschiene im Fahrwerk eine obere Endfläche aufweist und in einem Träger gelagert ist, der im wesentlichen ein Hutprofil aufweist, und daß das Kissen schlauchförmig ausgebildet und zwischen der oberen Endfläche der Halteschiene und der gegenüberliegenden Fläche des Trägers angeordnet ist.

Bei dem erfindungsgemäßen Fahrwerk werden somit die Laufrollen über die als fluiddichte Kissen ausgebildeten Hubeinrichtungen dann eingefahren bzw. eingezogen, wenn die Tribüne ihre Endposition im ausgefahrenen Zustand erreicht hat. Unter Einfahren der Rollen ist hierbei zu verstehen, daß die kraftschlüssige Verbindung zwischen den Tribünenfüßen und den Laufrollen im wesentlichen unterbrochen ist. Zu diesem Zweck braucht lediglich das fluiddichte Kissen zwischen der Halteschiene einerseits und dem Träger andererseits betätigt zu werden, ohne daß komplizierte Schwenklager oder Hubzylinder erforderlich wären.

In Weiterbildung des erfindungsgemäßen Fahrwerks ist vorgesehen, daß mehrere Laufrollen zu einem Fahrwerk zusammengefaßt sind, welches einem Tribünenfuß zugeordnet ist, und daß jedes Fahrwerk ein eigenes fluiddichtes Kissen für sämtliche Laufrollen in diesem Fahrwerk aufweist.

Bei einem solchen Fahrwerk wird in vorteilhafter Weise erreicht, daß mit einem einzigen fluiddichten Kissen sämtliche Laufrollen in diesem Fahrwerk gleichzeitig eingefahren bzw. ausgefahren werden können.

Bei einer speziellen Ausführungsform des erfindungsgemäßen Fahrwerks ist vorgesehen, daß mehrere fluiddichte Kissen derart in fluiddichter Verbindung miteinander stehen, daß sie gemeinsam betätigbar sind. Zu diesem Zweck eignet sich beispielsweise ein Schlauchsystem.

In Weiterbildung des erfindungsgemäßen Fahrwerks ist vorgesehen, daß den fluiddichten Kissen der Hubeinrichtungen eine steuerbare Ventilanordnung zugeordnet ist, über die ihr Fluiddruck erhöht oder abgesenkt werden kann. Wenn also die Tribüne ausgefahren worden ist, kann man das Ventil öffnen, so daß der Fluiddruck abgesenkt wird. Die Laufrollen liegen dann nur noch mit ihrem Eigengewicht auf dem Boden auf, sind aber nicht gegenüber dem Boden vorgespannt. Andererseits kann der Fluiddruck zum Verfahren der Tribüne erhöht werden.

Bei einer speziellen Ausführungsform des erfindungsgemäßen Fahrwerks ist vorgesehen, daß die Ventilanordnung von Hand steuerbar, gegebenenfalls fernsteuerbar ist. Dies kann beispielsweise über ein Gestänge geschehen.

Bei einer anderen speziellen Ausführungsform des erfindungsgemäßen Fahrwerks ist vorgesehen, daß die Ventilanordnung derartig selbsttätig steuerbar ist, daß eine um einen bestimmten Betrag von beispielsweise 2% bis 10% der Verkehrslast über das Eigengewicht der Tribüne hinausgehende Belastung die Ventilanordnung öffnet.

Bei dieser speziellen Ventilausführungsform kann die selbsttätige Steuerung beispielsweise über ein Überdruckventil mit ausgeprägten Hystereseeigenschaften geschehen, das dann (bleibend) öffnet, wenn der Fluiddruck, der ja der aufgenommenen Last entspricht, einen bestimmten Betrag überschreitet. Dieser Betrag kann einen Wert sehr nahe bei bzw. über dem Eigengewicht der Tribüne haben, so daß dann, wenn die Tribünenkonstruktion ihre Endposition vollständig eingenommen hat, eine Bedienungsperson die Bühne betritt und damit das Ventil auslöst, so daß die kraftschlüssige Verbindung zwischen Tribünenfuß und Laufrollen durch Ablassen des Drucks aufgehoben wird.

In Weiterbildung des erfindungsgemäßen Fahrwerks ist vorgesehen, daß (mindestens) eine Druck-Fluidquelle vorgesehen ist, die mit den Ventilanordnungen der fluiddichten Kissen der Hubeinrichtungen verbindbar ist, wobei die Druck-Fluidquelle eine Pumpe und/oder einen Druckspeicher aufweist. Die Pumpe kann dabei von Hand oder motorisch betätigt sein, während sich als Druckspeicher beispielsweise eine Preßluftflasche eignet, wobei auch beide Einrichtungen zusammen verwendet werden können.

Bei einer speziellen Ausführungsform des erfindungsgemäßen Fahrwerks ist vorgesehen, daß die Halteschiene des Fahrwerks in ihrem am Tribünenfuß befestigten Träger höhenverschiebbar gelagert ist. In diesem Falle ist die Konstruktion des erfindungsgemäßen Fahrwerks besonders einfach, da einfache Langlochführungen reichen und keine aufwendigen Schwenklager od.dgl. erforderlich sind.

Die Erfindung wird nachstehend anhand der Beschreibung eines Ausführungsbeispiels einer bevorzugten Ausführungsform und unter Bezugnahme auf die beiliegenden Zeichnungen näher erläutert. In den Zeichnungen zeigen
Fig. 1
eine schematisierte, halbgeschnittene Seitenansicht eines Fahrwerkes mit ausgefahrenen Rollen;
Fig. 2
einen Schnitt entlang der Linie II-II aus Fig. 1;
Fig. 3 und 4
Darstellungen wie die Fig. 1 und 2, jedoch im abgesenkten Zustand der Laufrollen.

Wie in Fig. 1 gezeigt, umfaßt die bevorzugte Ausführungsform des Fahrwerkes 8 einen Träger 9, der im Querschnitt ein hut-förmiges Profil aufweist, wobei der Innenraum des Trägers 9 nach unten, zum Hallenboden 10 hin offen ist.

An seiner Oberseite ist der Träger 9 an einem Tribünenfüß 5 der Tribüne festgeschweißt.

Im Träger 9 ist eine Halteschiene 2 über eine höhenverschiebliche Lagerung 4 gehalten, an der mehrere Laufrollen 1 drehbar befestigt sind. Die Lagerung 4 ist hierbei derart ausgebildet, daß die Laufrollen 1 im abgesenkten Zustand über Auflageflächen 3 hervorstehen, die am Unterrand des Trägers 9 sitzen. In der eingefahrenen Position der Halteschiene 2, wenn also die Laufrollen 1 angehoben sind, sind die großflächig ausgebildeten Auflageflächen 3 in Kontakt mit dem Hallenboden 10, die Laufrollen 1 liegen nur noch mit ihrem vernachlässigbaren Eigengewicht auf dem Hallenboden 10 auf.

Die Halteschiene 2 für die Laufrollen 1 weist die Form eines U-Profiles auf, so daß durch ihre Oberseite im Träger 9 ein Hohlraum gebildet ist. In diesem Hohlraum sitzt ein Hubkissen 6, das als Schlauch ausgebildet sein kann. Das flüiddichte, schlaüchförmige Hübkissen 6 6 ist mit einem Ventil 7 versehen, das durch eine Bohrung nach oben aus dem Träger 9 heraussteht.

Im Stau-Zustand ist das Hubkissen 6 aufgeblasen, das Ventil 7 geschlossen, so daß die Laüfrollen 1 über die Auflageflächen 3 nach unten hervorstehen. In diesem Zustand kann man die Bühne verfahren, die Laüfrollen 1 halten die Auflageflächen 3 im notwendigen Abstand zum Hallenobden 10. Dadurch, daß für alle Laufrollen 1 ein gemeinsames Hubkissen 6 vorgesehen ist, können gewisse Unebenheiten des Bodens 10 auch ausgeglichen werden.

Sobald die Tribüne ihre ausgezogene Endposition erreicht hat, öffnet man das Ventil 7, so daß das im Hubkissen 6 enthaltene Druckfluid ausströmen kann. Die Auflageflächen 3 kommen dann mit dem Hallenboden 10 in Kontakt (siehe Fig. 3 und 4). Dadurch, daß der Druck aus dem Hübkissen 6 abgelassen ist, wird keine Kraft mehr über die Laufrollen 1 in den Hallenboden 10 eingeleitet, gleichgültig wie groß die aufgebrachte Verkehrslast ist. Darüber hinaus steht die Tribüne durch die reibschlüssige Verbindung der Auflageflächen 3 mt dem Boden 10 fest, so daß die notwendige Sicherheit auch dann bereits gewährleistet ist, wenn der erste Benutzer die Bühne betritt.

Will man die Tribüne wieder zusammenschieben, so pumpt man durch die Ventile 7 Luft oder ein Fluid in die Hubkissen 6, so daß die Tribüne angehoben wird. Dadurch, daß das Hubkissen 6 als langer Schlauch ausgebildet ist, genügt hierfür ein relativ geringer Druck, der über eine Handpumpe, eine motorisch getriebene Pumpe oder über mitgeführte Druckluftbehälter einbringbar ist. Selbstverständlich ist es auch möglich, eine entsprechend lange Druckluftleitung, die zu einem Kompressor führt, zu verwenden.

Bei einer hier nicht gezeigten bevorzugten Ausführungsform der Erfindung ist das Ventil 7 wie eingangs beschrieben als Überdruckventil ausgeführt, das dann öffnet, wenn der Innendruck im Hubkissen 6 einen vorbestimmten Betrag erreicht. Dadurch wird eine Art "selbsttätige" Vorrichtung geschaffen.

## Patentansprüche

1. Fahrwerk für eine verfahrbare Tribüne, insbesondere eine ausziehbare Tribüne, mit Laufrollen (1), die an Tribünenfüßen (5) derart einziehbar gelagert sind, daß im eingezogenen Zustand der Laufrollen (1) an den Tribünenfüßen befestigte Auflageflächen (3) mit dem Untergrund (Hallenboden) zur Einleitung der Verkehrslast in Kontakt kommen, wobei die Laufrollen (1) über fluidbetätigte Hubeinrichtungen (6) ein-/ausfahrbar gelagert sind und wobei die Hubeinrichtungen ein fluiddichtes Kissen (6) aufweisen, dadurch gekennzeichnet,
daß eine Halteschiene (2) im Fahrwerk (8) eine obere Endfläche aufweist und in einem Träger (9) gelagert ist, der im wesentlichen ein Hutprofil aufweist,
und daß das Kissen (6) schlauchförmig ausgebildet und zwischen der oberen Endfläche der Halteschiene (2) und der gegenüberliegenden Fläche des Trägers angeordnet ist.

2. Fahrwerk nach Anspruch 1,
dadurch gekennzeichnet,
daß mehrere Laufrollen (1) zu einem Fahrwerk (8) zusammengefaßt sind, welches einem Tribünenfuß (5) zugeordnet ist, und daß jedes Fahrwerk (8) ein eigenes fluiddichtes Kissen (6) für sämtliche Laufrollen (1) in diesem Fahrwerk (8) aufweist.

3. Fahrwerk nach Anspruch 1 oder 2,
dadurch gekennzeichnet,
daß mehrere fluiddichte Kissen (6) derart in fluiddichter Verbindung miteinander stehen, daß sie gemeinsam betätigbar sind.

4. Fahrwerk nach einem der Ansprüche 1 bis 3,
dadurch gekennzeichnet,
daß den fluiddichten Kissen (6) der Hubeinrichtungen eine steuerbare Ventilanordnung (7) zugeordnet ist, über die ihr Fluiddruck erhöht oder abgesenkt werden kann.

5. Fahrwerk nach Anspruch 4,
dadurch gekennzeichnet,
daß die Ventilanordnung (7) von Hand (gegebenenfalls fern-) steuerbar ist.

6. Fahrwerk nach Anspruch 4,
dadurch gekennzeichnet,
daß die Ventilanordnung (7) derart selbsttätig steuerbar ist, daß eine um einen bestimmten Betrag (2% bis 10% der Verkehrslast) über das Eigengewicht der Tribüne hinausgehende Belastung die Ventilanordnung (7) öffnet.

7. Fahrwerk nach einem der Ansprüche 1 bis 6,
dadurch gekennzeichnet,
daß (mindestens) eine Druck-Fluidquelle vorgesehen ist, die mit den Ventilanordnungen (7) der fluiddichten Kissen (6) der Hubeinrichtungen verbindbar ist, wobei die Druck-Fluidquelle eine Pumpe und/oder einen Druckspeicher (Preßluftflasche) aufweist.

8. Fahrwerk nach einem der Ansprüche 1 bis 7,
dadurch gekennzeichnet,
daß die Halteschiene (2) des Fahrwerks (8) in ihrem am Tribünenfuß (5) befestigten Träger (9) höhenverschiebbar gelagert ist.

## Claims

1. A moving mechanism for a moving platform, especially a telescopic platform, comprising travelling rollers (1) retractably mounted on platform stands (5) in such a way that in the retracted state of the travelling rollers (1) supporting surfaces (3) which are mounted on said platform stands come into contact with the ground (floor of a hall) for introducing the live load, said travelling rollers (1) being mounted so as to be retractable/extendable through fluid-operated lifting means (6) with a fluid-tight cushion (6), characterized in
that a support rail (2) in said moving mechanism (8) has an upper end face and is mounted in a beam (9) having substantially hat section,
and that said cushion (6) is tubular and is disposed between said upper end face of said support rail (2) and the opposite face of said beam.

2. A moving mechanism as claimed in claim 1,
characterized in
that a plurality of travelling rollers (1) are combined to form a moving mechanism (8) cooperating with a platform stand (5), and that each moving mechanism (8) has its own fluid-tight cushion (6) for all travelling rollers (1) in said moving mechanism (8).

3. A moving mechanism as claimed in claim 1 or claim 2,
characterized in
that a plurality of fluid-tight cushions (6) are so connected to each other in fluid-tight fashion as to be jointly operable.

4. A moving mechanism as claimed in any one of claims 1-3,
characterized in
that said fluid-tight cushions (6) of said lifting means have a controllable valve assembly (7) cooperating therewith through which their fluid pressures may be increased or decreased.

5. A moving mechanism as claimed in claim 4,
characterized in
that said valve assembly (7) is adapted to be controlled manually (optionally remote-controlled).

6. A moving mechanism as claimed in claim 4,
characterized in
that said valve assembly (7) is adapted to be controlled independently in such a way that a load exceeding the dead weight of said platform by a predetermined amount (2% to 10% of the live load) opens said valve assembly (7).

7. A moving mechanism as claimed in any one of claims 1-6,
characterized in
that (at least) one source of pressurized fluid is provided which is adapted to be communicated with said valve assemblies (7) of said fluid-tight cushions (6) of said lifting means, said source of pressurized fluid including a pump and/or an accumulator (compressed air cylinder).

8. A moving mechanism as claimed in any one of claims 1-7,
characterized in
that said support rail (2) of said moving mechanism (8) is mounted in its beam (9) secured to said platform stand (5) so as to be displaceable vertically.

## Revendications

1. Train de roues pour une tribune mobile, en particulier une tribune télescopique, comprenant des roues (1) montées de manière escamotable sur les pieds (5) de la tribune de telle façon que, à l'état rentré des roues (1), des surfaces d'appui (3) fixées sur les pieds de la tribune viennent en contact avec le sol (plancher de la salle) pour absorber la charge mobile, les roues (1) étant montées de façon à pouvoir être rentrées/sorties par l'intermédiaire de dispositifs de levage hydrauliques (6) et lesdits dispositifs de levage hydrauliques comportant un coussin (6) étanche au fluide, **caractérisé en ce** qu'un rail de soutien (2) dans le train de roues (8) présente une surface terminale supérieure et est monté dans un support (9) qui présente sensiblement un profil de chapeau; et que le coussin (6) est conformé en tuyau et disposé entre la surface terminale supérieure du rail de soutien (2) et la surface opposée du support.

2. Train de roues selon la revendication 1, caractérisé en ce que plusieurs roues (1) sont groupées en un train de roues (8) associé à un pied de tribune (5); et que chaque train de roues (8) comprend un coussin (6) étanche au fluide séparé pour la totalité des roues (1) dudit train de roues (8).

3. Train de roues selon l'une des revendications 1 ou 2, caractérisé en ce que plusieurs coussins (6) étanches au fluide communiquent de manière étanche au fluide de façon à pouvoir être actionnés ensemble.

4. Train de roues selon l'une des revendications 1 à 3, caractérisé en ce qu'aux coussins (6) étanches au fluide des dispositifs de levage est associé un système de soupapes (7) commandables par l'intermédiaire duquel leur pression hydraulique peut être augmentée ou diminuée.

5. Train de roues selon la revendication 4, caractérisé en ce que le système de soupapes (7) peut être commandé manuellement (éventuellement à distance).

6. Train de roues selon la revendication 4, caractérisé en ce que le système de soupapes (71 peut être commandé de manière automatique de telle façon qu'une charge dépassant le poids propre de la tribune d'une quantité déterminée (2 % à 10 % de la charge mobile) provoque l'ouverture du système de soupapes (7).

7. Train de roues selon l'une des revendications 1 à 6, caractérisé en ce qu'il comporte (au moins) une source de pression hydraulique qui peut être raccordée aux systèmes de soupapes (7) des coussins (6) étanches au fluide des dispositifs de levage, la source de pression hydraulique comprenant une pompe et/ou un accumulateur hydraulique (bouteille d'air comprimé).

8. Train de roues selon l'une des revendications 1 à 7, caractérisé en ce que le rail de soutien (2) du train de roues (8) est monté de manière réglable en hauteur dans son support (9) fixé sur le pied de tribune (5).
